# EUROPÄISCHE PATENTSCHRIFT

(11) **EP 1 554 455 B1**
(45) Veröffentlichungstag und Bekanntmachung des Hinweises auf die Patenterteilung: **23.02.2011**
(21) Anmeldenummer: 03775210.2
(22) Anmeldetag: 22.10.2003
(51) Int. Cl.: E06B 3/663

(54) **ABSTANDHALTER FÜR SCHEIBEN VON MEHRFACHISOLIERGLÄSERN**
SPACER FOR PANES OF MULTILAYER INSULATION GLAZINGS
ELEMENT POUR ESPACER DES VITRES DE VITRAGES ISOLANTS MULTIPLES

(30) Priorität: 25.10.2002 DE 10250052
(43) Veröffentlichungstag der Anmeldung: 20.07.2005
(73) Patentinhaber: Erbslöh Aluminium GmbH, 42553 Velbert (DE)
(72) Erfinder: SIEBERT, Marko, 45219 Essen (DE); KUNESCH, Jürgen, 42579 Heiligenhaus (DE); RICKS, Karl, 47803 Krefeld (DE)
(74) Vertreter: Mentzel, Norbert
(86) Internationale Anmeldenummer: PCT/EP2003/011673
(87) Internationale Veröffentlichungsnummer: WO 2004/038155

(56) Entgegenhaltungen:
- BE-A- 1 000 298
- DE-A- 2 224 264
- DE-A- 3 642 567
- DE-A- 4 401 667
- DE-A- 10 011 759
- DE-A- 10 023 541
- DE-U- 20 216 560
- US-A- 4 811 532

## Beschreibung

Die Erfindung bezieht sich auf einen Abstandhalter für Scheiben von Mehrfachisoliergläsern, insbesondere zur Verwendung bei Fenster, Türen od. dgl., welcher aus einem Hohlprofil besteht, dass mit einem feuchtigkeitsaufnehmenden Material gefüllt ist. Derartige Abstandhalter können durch Biegen und/oder über eine Steckverbindung zu einem Abstandhalterrahmen verbunden werden, welcher zwischen den Scheiben einer Mehrfachisolierverglasung angeordnet und anschließend mittels Randverbund versiegelt wird. Bei der Randabdichtung sind ein- oder zweistufige Systeme bekannt. Bei einstufigen Systemen wird vorzugsweise Hotmelt oder Butyl in einer Dichtstoffbreite von mindestens 7 mm als Randabdichtung aufgetragen. Bei zweistufigen Systemen unterscheidet man den Primärdichtstoff, vorzugsweise Butyl, der vorzugsweise im Bereich der Seitenwände des Hohlprofils zwischen dem Abstandhalter und den Glasscheiben angeordnet wird und zum anderen den Sekundärdichtstoff, beispielsweise Silikon, Polyurethan oder Polysulfid. Dieser Sekundärdichtstoff wird in Dichtsfoffbreiten von mindestens 4 mm aufgetragen, dabei wird eine Mindestüberdeckung des Abstandhalterrückens von 2 mm angestrebt. Das Butyl sorgt für die Wasserdampf- und Gasdichtigkeit. Der Sekundärdichtstoff gewährleistet die Stabilität des Randverbundes.

Viele Anstrengungen wurden unternommen, um Abstandhalterprofile zu entwickeln, die einen besonders dichten Randverbund realisieren. In der EP 0 586 121 wird eine Isoliereinheit beschrieben, bei der durch Verwendung von mehr Dichtungsmaterial eine bessere Randabdichtung erzielt wird. Hierbei werden die Abstandhalterprofile insbesondere so verändert, dass in der Seitenwand des Abstandhalters eine bogenförmige Vertiefung vorgesehen wird, die dazu führt, dass bei gleichbleibender Dichtstoffbreite mehr Primärdichtstoff im Randverbund untergebracht werden kann, insbesondere sich der Abstand der Abstandhalterseitenwand zur Scheibe - zumindest bereichsweise - vergrößert. Da die Kosten an Dichtstoff den Gesamtpreis des Isoliersystems wesentlich beeinflussen, ist eine solche Lösung, bei der wesentlich mehr Dichtstoff verwendet wird, teuer und damit unerwünscht.

In der deutschen Offenlegungsschrift DE 100 23 541 A1 wird ein Abstandhalterprofil beschrieben, bei welchem die Abdichtung durch eine Vergrößerung der Dichtstoffbreite für den Primärdichtstoff verbessert wird. Dies erzielt man durch ein Abstandhalterprofil, welches Seitenwände mit über die Sichtfläche hinaus verlängerten Schenkeln besitzt. Diese Schenkel weisen an ihren jeweiligen Enden eine Verdickung auf, die an den Scheiben anliegen und somit einen größeren Dichtstoffzwischenraum begrenzt. Die Verbesserung der Abdichtung wird hierbei jedoch mit gleich großer bzw. geringfügig höherer Dichtstoffmenge erzielt. Für eine kostengünstige Isolierverglasung wäre jedoch eine Verringerung der Dichtstoffmenge von Interesse.

Aus den Dokumenten BE 1000298, US 4 811 532 und DE 22 24 264 ist ebenfalls eine Vergrößerung der Dichtstoffbreite bekannt. Es werden zwei die Rückwand des Abstandhalterhohlprofils überragende Stege vorgesehen, wobei in den ersten beiden Dokumenten Stege gezeigt werden, die parallel zu den Scheiben ausgerichtet sind. Diese Stege sind in ihrer Länge sehr großzügig dimensioniert, so dass sehr viel Dichtstoff in einem Aufnahmeraum zwischen dem jeweiligen Steg und der Scheibe vorgesehen werden kann. Dies führt zu keiner Einsparung an Dichtstoff. In der deutschen Offenlegungsschrift DE 22 24 264 wird ein Abstandhalterprofil mit ausgehend von der Rückwand des Abstandhalterprofils geneigten Stegen gezeigt. Diese Stege sind in Richtung der Scheiben geneigt, so dass der Zwischenraum zwischen den Stegen eine konische Nut zur formschlüssigen Aufnahme eines Befestigungselementes ergibt. Zwischen den Scheiben und den jeweiligen Stegen kann Dichtstoff vorgesehen werden. Zur Optimierung der Dichtstoffmenge enthält diese Schrift keine Angaben. Darüber hinaus sind die in Richtung Scheiben geneigten Stege für biegbare Abstandhalter ungeeignet.

Die Aufgabe der vorliegenden Erfindung besteht damit darin, eine gleich gute oder bessere Abdichtung eines Mehrfachisolierglassystems mit einer geringeren Menge an Dichtstoff zu erzielen.

Die Lösung dieser scheinbar widersprüchlichen Aufgabe wird durch einen Abstandhalter mit den Merkmalen des Anspruchs 1 erzielt. Die Rückwand des Hohlprofils überragende Stege begrenzen dabei einen Aufnahmeraum für den Dichtstoff, d.h. bei einstufigen Systemen beispielsweise für das Hotmelt und bei zweistufigen Systemen für den Sekundärdichtstoff. In dem Bereich zwischen den beiden Stegen wird kein Dichtstoff vorgesehen, d.h. die Rückwand des Hohlprofils wird nicht mit Dichtstoff überdeckt. Für einen ausreichend großem Aufnahmeraum ist der andere Teil der Rückwand, der sich außerhalb der Stege befindet, als tieferliegende Stufe ausgebildet.

Als Hohlprofil sind offene oder geschlossene Hohlprofile einsetzbar, d.h. die von der Rückwand des Hohlprofils ausgehenden Stege können auch bei Hohlprofilen ohne Innenwand oder mit einer größeren Öffnung im Bereich der Innenwand vorgesehen werden.

Ein Dichtstoffauftrag auf der Außenfläche der Rückwand des Hohlprofils ist auch nicht notwendig, da bei Verwendung von Metallabstandhaltern der Werkstoff Metall eine bessere Gas- und Feuchtigkeitsdichtheit gewährleistet als die vorgenannten, für den Randverbund bekannten Dichtstoffe. Die von der Gütegemeinschaft geforderte Mindestdichtstoffbreite von 7 mm für ein ein- oder zweistufiges System kann auch bei Verwendung des erfindungsgemäßen Abstandhalters eingehalten werden.

Ein Zwischenraum für den Primärdichtstoff kann bei einer Ausführungsform des erfindungsgemäßen Abstandhalters, bei welchem die Wandungen einen nahezu kastenförmigen Querschnitt ergeben, durch die jeweilige, der Glasscheibe gegenüberliegende Seitenwand begrenzt werden. Auch bei dieser Ausführungsform lässt sich die geforderte Mindestdichtstoffbreite erzielen. Die Seitenwände verlaufen annähernd parallel zu den Scheiben und nähern sich in Richtung der Innenwand in ihren unteren Ecken an die Scheibe an. Diese Ecken stellen eine Begrenzung des Primärdichtstoff-Zwischenraums zum Scheibeninnenraum dar. Dieser Primärdichtstoff-Zwischenraum wird an dieser Stelle stark verjüngt, so dass ein Eindringen von Primärdichtstoff in den Scheibenzwischenraum erschwert wird. Der Abstand zwischen den unteren Ecken der Seitenwand mit der Innenwand entspricht der Abstandhalterbreite. In vorteilhafterweise wird durch diese Profilform die Reibung beim Transport und bei der Führung der Abstandhalterprofile in Biegevorrichtungen oder anderen Bearbeitungsmaschinen verringert, da das Profil nicht mehr an der gesamten Seitenwand zum Fortbewegen erfasst werden muss, sondern nur an den am weitesten außenliegenden Stellen, den Ecken, die durch die Innenwand und die Seitenwand gebildet werden, nämlich den sogenannten Begrenzungsstellen.

Die Primärdichtstoffbreite kann des Weiteren durch Schenkel, welche die Seitenwände des Hohlprofils verlängern und über die dem Scheibeninnenraum zugekehrte und mit Perforationen versehene Innenwand hinausragen, gebildet oder erhöht werden.

Ein Aufnahmeraum für den Sekundärdichtstoff wird einerseits durch die Scheibe und andererseits durch einen von der Rückwand abragenden Steg seitlich begrenzt. Nach unten erfolgt die Abgrenzung des Aufnahmeraumes bei Vorsehen einer tieferliegenden Stufe der Rückwand durch diese außerhalb der Stege befindliche Stufe der Rückwand. Die Größe des Aufnahmeraums für den Sekundärdichtstoff verändert sich durch die Länge und Positionierung der erfindungsgemäßen Stege. Diese Stege sollten mindestens 1,5 mm lang sein. Für biegbare Abstandhalter sind vorzugsweise Stege mit einer Länge von 1,5 bis 3 mm denkbar. Bei einer bevorzugten Ausführungsform wird zusätzlich die Rückwand außerhalb der Stege als Stufe ausgebildet, so dass sich der Aufnahmeraum für den Sekundärdichtstoff vergrößert. Bei Abstandhalterprofilen, die nicht gebogen werden müssen, sondern durch Eckverbinder zu einem Abstandhalterrahmen zusammengesteckt werden, kann die Länge der Stege bis maximal 5 mm ausgedehnt werden. Die Mindestlänge von 1,5 mm ergibt sich dadurch, dass eine ausreichende Fläche für die Haftung des Sekundärdichtstoffes zur Verfügung gestellt werden muss.

Durch Vorsehen einer Schattennut auf der Vorderseite des Abstandhalters wird des Weiteren in vorteilhafter Weise eine kontaktarme Stapelung der Abstandhalterprofile möglich. Die übliche vollflächige Berührung zwischen den Sichtflächen und Profilrücken bei einer Stapelung konventioneller Abstandhalter wird vermieden. Bei den erfindungsgemäßen Abstandhaltern berühren nur die Enden der beiden Stege die Sichtfläche, so dass bei eventueller Kontakt- oder Reibkorrosion nur zwei Linien auf der Sichtfläche entstehen können, die auch noch jeweils in einer Schattennut angeordnet sind.

Die Stege können rechtwinklig von der Rückwand abstehen, aber auch geneigt ausgebildet sein, wobei die Schrägstellung der Stege vorzugsweise so vorgesehen wird, dass sie ausgehend von der Rückwand des Abstandhalters von den Scheiben weg, d.h. aufeinander zu geneigt sind. Diese Schrägstellung der Stege ermöglicht eine gute Biegbarkeit des Abstandhalters zu einem Abstandhalterrahmen, vorzugsweise auch an den Ecken. Es erfolgt kein Aufreißen des Abstandhalterprofils an den Ecken, da sich die Stege in diesem Bereich an der Rückwand anlegen. Die bessere Biegbarkeit des erfindungsgemäßen Abstandhalters ergibt sich des Weiteren aus dem Umstand, dass bei dem erfindungsgemäßen Abstandhalterprofil gegenüber Abstandhaltern gleicher Höhe die Rückwand näher an die neutrale Fase rückt und damit die Dehnung der Rückwand beim Biegen reduziert ist. Der erfindungsgemäße Abstandhalter lässt sich gefüllt und ungefüllt biegen, wobei bei gleicher Bauhöhe der Innenraum der Abstandhalterprofile für das Trockenmittel kleiner ist, d.h. zusätzlich auch Trockenmittel eingespart werden kann.

In einer weiteren bevorzugten Ausführungsform sind die Wände des Abstandhalters konkav ausgebildet, d.h. in Richtung Innenraum gewölbt. Dies führt zu einer besseren Dichtheit des Isolierglassystems, da der Abstandhalter die möglichen, durch Wind- und Klimaeinflüsse bewirkten Bewegungen der Glasscheibe ausgleichen kann. Des Weiteren unterstützt diese Abstandhalterform die bessere Biegbarkeit des Profils, da die Rückwand und Innenwand zur neutralen Fase hin ausgerichtet sind und damit beim Biegen weniger beansprucht werden. Konkave Seitenwände vergrößern auch den Primärdichtstoff-Zwischenraum, so dass in diesem Fall ein größeres Butylreservoir vorgesehen werden kann.

Die Erfindung wird nachfolgend anhand eines Ausführungsbeispiels mit Bezugnahme auf die Figuren erläutert. Die Erfindung ist jedoch nicht auf dieses Ausführungsbeispiel beschränkt. Es zeigt:
- Fig. 1: einen Querschnitt durch einen weiteren erfindungsgemäßen Abstandhalter in seiner Anordnung zwischen zwei Scheiben und
- Fig. 2: einen Querschnitt durch zwei übereinandergestapelte erfindungsgemäße Abstandhalter gemäß Fig. 1.

Ein erfindungsgemäßer Abstandhalter für Mehrfachisolierverglasungen besteht aus einem Hohlprofil 1, das in seinem Innenraum 4 ein feuchtigkeitsaufnehmendes Material enthält, was in den Figuren nicht gezeigt ist. Dieser Innenraum 4 wird durch zwei Seitenwände 10, die Rückwand 5 und die Innenwand 6 begrenzt. Die Innenwand 6 weist eine Wandschwächung auf. In diesem Bereich der Wandschwächung sind Perforationen 14 angeordnet, welche eine Verbindung des Scheibeninnenraums 21 mit dem Innenraum 4 des Hohlprofils 1 zwecks Feuchtigkeitsaufnahme gestattet. Das Hohlprofil 1 ist erfindungsgemäß mit zwei die Rückwand 5 des Hohlprofils 1 überragenden Stegen 3 versehen. Diese Stege 3 sind von den Scheiben 20 weg geneigt, und besitzen eine Länge L1. Prinzipiell lassen sich die Stege 3 an jeder beliebigen Stelle der Rückwand 5 anordnen. In vorteilhafter Weise werden diese jedoch bei dem Hohlprofil 1 in dem Bereich der Rückwand 5 vorgesehen, wo die Rückwand 5 in die Stufe 28 übergeht. Die Stufe 28 bildet mit der Seitenwand 10 eine Ecke 27.

In Fig. 1 und Fig. 2 ist ein kastenförmiges Hohlprofil 1 gezeigt. Der Innenraum 4 wird bei diesem Abstandhalterhohlprofil 1 durch eine annähernd parallele Rückwand 5 und Innenwand 6 sowie durch annähernd parallele Seitenwände 10 begrenzt. Die Stege 3 sind beabstandet von den Glasscheiben 20, um einen ausreichend großen Aufnahmeraum 24 für den Sekundärdichtstoff zu erhalten. Des Weiteren sind die von der Rückwand 5 ausgehenden Stege 3 schräg angeordnet und aufeinander zu geneigt. Dieses ist besonders beim Biegen von Abstandhalter-Rahmenecken von Vorteil. Senkrecht stehende Stege müssten beim Biegen über die hohe Kante verformt werden, was problematisch ist und zum Aufreißen der Stege oder sogar des Profils in diesem Eckbereich führt. Durch die Schrägstellung der Stege 3 legen sich diese beim Eckenbiegen an der Außenseite 17 der Rückwand 5 an, ohne dass es zu Beschädigungen des Hohlprofils 1 kommt.

Bei dem rechteckförmigem Hohlprofil 1 gemäß Fig. 1 wird der Zwischenraum 23 für den Primärdichtstoff jeweils durch die Seitenwand 10 und die Scheibe 20 seitlich begrenzt, vorzugsweise verjüngt sich der Zwischenraum 23 nach unten. Die Seitenwand 10 besitzt eine untere Ecke 25 mit der Innenwand 6. Diese Ecke 25 ist so ausgeformt, dass sie eine untere Begrenzungsstelle 26 für den Zwischenraum 23 darstellt. Es erfolgt keine unmittelbare Berührung der Ecke 25 mit der Glasscheibe 20, trotzdem wird der Primärdichtstoff im Wesentlichen im Zwischenraum 23 gehalten. Die obere Ecke 27 der jeweiligen Seitenwand 10 ist im Beispiel Fig. 3 dagegen von der Scheibe 20 beabstandet, so dass der Zwischenraum 23 für den Primärdichtstoff und der Aufnahmeraum 24 für den Sekundärdichtstoff ineinander übergehen. Dies kann insbesondere bei Isolierglassystemen von Vorteil sein, die großen Querkräften ausgesetzt sind. Durch die gegenüber der unteren Ecke 25 zurückversetze Ecke 27 hat die Glasscheibe 20 die Möglichkeit, in einem größeren Winkel bei Druckbelastungen zu verschwenken, ohne dass dabei der Dichtstoff von der Scheibe 20 abreißt und zu einer Undichtheit des Systems führt.

Für Mehrfachisolierverglasungen wird eine Mindestdichtstoffbreite von 7 mm für ein- oder zweistufige Systeme gefordert. Die in den Beispielen gezeigten Zwischenräume 23 für den Primärdichtstoff und Aufnahmeräume 24 für den Sekundärdichtstoff können auch für ein einstufiges Dichstoffsystem benutzt werden.

Die geforderte Breite B1 der Primärdichtstofffläche ergibt sich als längste Ausdehnung des Zwischenraums 23. In Fig. 1 sind auch die Dichtstoffbreiten B1 und B2 eingezeichnet. Die Breite B1 beträgt mindestens 3 mm. Die Breite B2 der Sekundärdichtstofffläche verläuft bis zur Stirnseite 18 des Steges 3 bzw. der Stirnseite 22 der Glasscheibe 20. Die Stirnseite 18 der Stege 3 muss jedoch nicht in gleicher Höhe, wie die Stirnseite 22 der Glasscheiben 20 enden. Der Sekundärdichtstoff ist in zwei Aufnahmeräumen 24 jeweils zwischen einem Steg 3 und der benachbarten Scheibe 20 vorgesehen. Nach unten wird der Aufnahmeraum 24 durch den Übergang zum Zwischenraum 23 begrenzt. Im Beispiel der Fig. 1 wird der Aufnahmeraum 24 nach unten im Wesentlichen durch die äußeren Bereiche der Rückwand 5 begrenzt. Für einen ausreichend großen Aufnahmeraum 24 ist die Rückwand 5 als Stufe 28 ausgebildet, welche tiefer als die Rückwand 5 angeordnet ist.

Die Außenfläche 17 der Rückwand 5 ist nicht durchgehend mit Dichtstoff beschichtet, d.h. es wird Sekundärdichtstoffauftrag eingespart. Eine Beeinträchtigung, insbesondere der Dichtheit des Mehrfachisolierglassystems ist nicht zu verzeichnen. Bei Abstandhalterprofilen, die zu einem Abstandhalterrahmen gebogen sind, kann zur Gewährleistung der Dichtheit die Rückwand an den Ecken mit Sekundärstoffdichtstoff beschichtet sein. In jedem Fall bedeutet dies eine wesentliche Einsparung an dem teuren Sekundärdichtstoff, beispielsweise an Polysulfid. Die Menge an Sekundärdichtstoff richtet sich nach der Größe des Aufnahmeraums 24. Dieser kann zum einen durch den Abstand A des Steges 3 von der Scheibe 20 beeinflusst werden und zum anderen durch die Länge L1 des Steges 3. Die Länge L1 des Steges 3 sollte, um eine gute Haftung des Sekundärdichtstoffes zu gewährleisten, mindestens 1,5 mm betragen. Für biegbare Abstandhalter werden die Stege 3 auf maximal 3 mm und für sonstige Abstandhalter auf maximal 5 mm begrenzt.

Für Stege 3, die an sich die Sichtfläche 7 berühren würden, erfolgt, wie aus Fig. 2 ersichtlich, eine Stapelung der Hohlprofile 1, 1' derart, dass die Enden der Stege 3 in Schattennuten 15 eingreifen. Es wird die Reib- und Kontaktkorrosion auf der Sichtfläche 7 verhindert bzw. falls es zu einer solchen Reib- oder Kontaktkorrosion kommt, ist diese auf der Sichtfläche 7 als dekorativer Mangel nicht erkennbar, da sie in der Schattennut 15 verschwindet und auf diese auch beschränkt bleibt.

Das erfindungsgemäße Hohlprofil 1 zeichnet sich in vorteilhafter Weise durch einen vergleichsweise kleinen Innenraum 4 aus. Gegenüber bekannten Abstandhalterprofilen besitzt das erfindungsgemäße Hohlprofil 1 eine geringere maximale Höhe Hmax. Dies ergibt sich durch die gegenüber bekannten Abstandhaltern versetzte Anordnung der Rückwand 5 in Richtung Innenraum 4.

Die bereits genannte Einbauchung 16 der Innenwand 6 führt des Weiteren zu einer zusätzlichen Verkleinerung des Innenraums 4 für das feuchtigkeitsaufnehmende Material. Wie in der Fig. 1 dargestellt, verringert sich die maximale Höhe Hmax des Innenraumes 4 im Bereich der Perforation 14 zu einer minimalen Höhe Hmin des Innenraums 4. Durch den kleineren Innenraum 4 kann feuchtigkeitsaufnehmendes Material für einen Abstandhalter eingespart werden. Eine Einbauchung 29 kann auch auf der Rückwand vorgesehen werden. Durch die Einbauchungen 16, 29 lässt sich das Hohlprofil 1 auch besser biegen, da die Rückwand 5 und die Innenwand 6 des Hohlprofils 1 durch diese Einbauchung 16, 29 näher an die neutrale Fase rücken und beim Biegen weniger stark gedehnt bzw. gestaucht werden.

Wie bereits oben erwähnt, ist der Gegenstand der Erfindung nicht auf die Ausführungsform der Fig. 1 bis Fig. 2 beschränkt. Die Erfindung bezieht sich auch auf Abstandhalter aus einem offenen Hohlprofil, wo auf eine Innenwand 6 ganz oder teilweise verzichtet wird. Auch in diesen Fällen können von der Rückwand 5 ausgehenden Stege 3 in vorteilhafter Weise vorgesehen werden. Es sind auch weitere Ausführungsformen denkbar.

Die dargestellten Abstandhalter bestehen vorzugsweise aus Metall, insbesondere Aluminium oder aus einer Aluminiumlegierung. Die gezeigten Ausführungsformen stellen stranggepresste Abstandhalter dar.

Die Erfindung lässt sich jedoch auch bei koextrudierten oder rollgeformten Abstandhalterprofilen aus Stahl, Edelstahl oder Kunststoff realisieren.

### Bezugszeichenliste:

- 1,1': Hohlprofil
- 3: Steg
- 4: Innenraum
- 5: Rückwand
- 6: Innenwand
- 7: Sichtfläche
- 10: Seitenwand
- 14: Perforation
- 15: Schattennut
- 16: Einbauchung
- 17: Außenfläche von 5
- 18: Stirnseite von 3
- 20: Scheibe
- 21: Scheibeninnenraum
- 22: Stirnseite von 20
- 23: Zwischenraum
- 24: Aufnahmeraum
- 25: untere Ecke
- 26: Begrenzungsstelle
- 27: obere Ecke
- 28: Stufe von 5
- 29: Einbauchung

- A: Abstand von 3 zu 20
- B 1: Breite der Primärdichtstofffläche
- B2: Breite der Sekundärdichtstofffläche
- Hmax: maximale Höhe von 4
- Hmin: minimale Höhe von 4
- L1: Länge der Stege 3

## Patentansprüche

1. Abstandhalter für Scheiben von Mehrfachisoliergläsern, insbesondere zur Verwendung bei Fenster, Türen oder dergleichen, bestehend aus einem mit feuchtigkeitsaufnehmenden Material füllbaren offenen oder geschlossenen, rechteckförmigen Hohlprofil (1), dessen Innenraum (4) für das feuchtigkeitsaufnehmende Material zumindest von zwei Seitenwänden (10) und einer Rückwand (5) begrenzt wird, wobei der Innenraum (4) eine Verbindung zum Scheibenzwischenraum (21) besitzt,
zwei die Rückwand (5) des Hohlprofils (1) überragende Stege (3) vorgesehen sind, wobei jeder Steg (3) eine Begrenzung für einen mit Dichtstoff gefüllten Aufnahmeraum (24) bildet, der auf der gegenüberliegenden Seite von einer Scheibe (20) begrenzt wird,
die Außenfläche (17) der Rückwand (5) zwischen den Stegen (3) nicht mit Dichtstoff beschichtet ist,
die Stege (3) parallel zu den Scheiben (20) ausgerichtet oder aufeinander zu geneigt sind,
**dadurch gekennzeichnet, dass**
für einen ausreichend großen Aufnahmeraum (24) der Teil der Rückwand (5), der sich jeweils außerhalb der Stege (3) befindet, als tieferliegende Stufe (28) ausgebildet ist.

2. Abstandhalter nach Anspruch 1, **dadurch gekennzeichnet, dass** die Stege (3) eine Länge (L1) von mindestens 1.5 mm besitzen.

3. Abstandhalter nach Anspruch 2, **dadurch gekennzeichnet, dass** die Stege (3) eine Länge (L1) von maximal 5 mm besitzen.

4. Abstandhalter nach Anspruch 2, **dadurch gekennzeichnet, dass** die Stege (3) eines biegbaren Abstandhalters eine Länge (L1) von 1.5 mm bis 3 mm besitzen.

5. Abstandhalter nach einem der Ansprüche 1 bis 4, **dadurch gekennzeichnet, dass** das geschlossene Hohlprofil einen Innenraum (4) mit einen rechteckförmigen Querschnitt aufweist, wobei der Innenraum (4) in Richtung Scheibenzwischenraum (21) von einer mit Perforationen (14) versehenen Innenwand (6) begrenzt wird und die Seitenwände (10) mit den benachbarten Scheiben (20) einen Zwischenraum (23) für den Dichtstoff bilden.

6. Abstandhalter nach Anspruch 5, **dadurch gekennzeichnet, dass** die untere Ecke (25) der Seitenwand (10) ausgeformt ist und eine untere Begrenzungsstelle (26) für den Zwischenraum (23) darstellt.

7. Abstandhalter nach Anspruch 5, **dadurch gekennzeichnet, dass** es sich bei dem Dichtstoff im Zwischenraum (23) um einen Primärdichtstoff, vorzugsweise um Butyl und bei dem Dichtstoff im Aufnahmeraum (24) um einen Sekundärdichtstoff, vorzugsweise um Polysulfid, Polyurethan oder Silikon handelt.

8. Abstandhalter nach einem der Ansprüche 1 bis 7, **dadurch gekennzeichnet, dass** die Sichtfläche (7) der Innenwand (6) des Hohlprofils (1) mit zwei Schattennuten (15) versehen ist, in die bei Stapelung der Hohlprofile (1, 1') die Enden der Stege (3) des Hohlprofils (1') eingreifen.

9. Abstandhalter nach einem der vorhergehenden Ansprüche 1 bis 8, **dadurch gekennzeichnet, dass** er aus Metall besteht, vorzugsweise aus Aluminium oder einer Aluminiumlegierung.

10. Abstandhalter nach einem der vorhergehenden Ansprüche 1 bis 8, **dadurch gekennzeichnet, dass** er aus Metall besteht, vorzugsweise aus Stahl oder Edelstahl.

11. Abstandhalter nach einem der vorhergehenden Ansprüche 1 bis 8, **dadurch gekennzeichnet, dass** er aus koextrudiertem Kunststoff besteht.

## Claims

1. Spacer for panes of multiple insulation glass, in particular for use with windows, doors or the like, comprising a fillable, open or closed, rectangular hollow profile (1)-fillable with moisture absorbing material-the internal space (4) of which is bounded for the moisture absorbing material by at least two side walls (10) and a rear wall (5), whereby the internal space (4) has a connection to the pane interspace (21),
two stays (3) protruding above the rear wall (5) of the hollow profile (1) are provided, whereby each stay (3) forms a boundary for a sealant-filled accommodation space (24) which is bordered on the opposite side by a pane (20), the outer surface (17) of the rear wall (5) between the stays (3) is not coated with sealant,
the stays (3) are aligned parallel to the panes (20) or are inclined toward one another,
thereby **characterized in that**
for achieving a sufficiently large accommodation space (24), each part of the rear wall (5) lying beyond the stay (3) is designed as a deeper-set step (28).

2. Spacer pursuant to Claim 1, thereby **characterized in that** the stays (3) have a minimum length (L1) of 1.5 mm.

3. Spacer pursuant to Claim 2, thereby **characterized in that** the stays (3) have a maximum length (L1) of 5 mm.

4. Spacer pursuant to Claim 2, thereby **characterized in that** the stays (3) of a pliable spacer have a length (L1) of 1.5 mm to 3 mm.

5. Spacer pursuant to one of the claims 1 to 4, thereby **characterized in that** the closed hollow profile exhibits an internal space (4) with a rectangular cross section, whereby the internal space (4) is bordered in the direction of the pane interspace (21) by an inner wall (6) provided with perforations (14), and the side walls (10) with the adjacent panes (20) form an interspace (23) for the sealant.

6. Spacer pursuant to Claim 5, thereby **characterized in that** the bottom corner (25) of the side wall (10) extends outward and represents a bottom boundary (26) for the interspace (23).

7. Spacer pursuant to Claim 5, thereby **characterized in that** the sealant in the interspace (23) concerns a primary sealant, preferably butyl, and the sealant in the accommodation space (24) concerns a secondary sealant, preferably polysulfide, polyurethane or silicon.

8. Spacer pursuant to one of the claims 1 to 7, thereby **characterized in that** the visible surface (7) of the inner wall (6) of the hollow profile (1) is provided with two shadow grooves (15) into which, when stacking the hollow profiles (1, 1'), the ends of the stays (3) of the hollow profiles (1') engage.

9. Spacer pursuant to one of the previous claims 1 to 8, thereby **characterized in that** it is made of metal, preferably aluminum or an aluminum alloy.

10. Spacer pursuant to one of the previous claims 1 to 8, thereby **characterized in that** it is made of metal, preferably steel or stainless steel.

11. Spacer pursuant to one of the previous claims 1 to 8, thereby **characterized in that** it is made of coextruded plastic.

## Revendications

1. Élément servant à espacer les vitres de vitrages isolants multiples, notamment utilisable sur des fenêtres, portes ou assimilées, comprenant un profilé creux (1) ouvert ou fermé, de forme rectangulaire, remplissable avec un matériau hygroscopique, profilé dont la cavité intérieure (4) destinée au matériau hygroscopique est délimitée par au moins deux parois latérales (10) et une paroi arrière (5), sachant que la cavité intérieure (4) possède une liaison avec l'espace inter-vitres (21),
deux nervures (3) dépassant la paroi arrière (5) du profilé creux (1) ayant été prévues, sachant que chaque nervure (3) constitue la délimitation d'une cavité réceptacle (24) remplie de matériau d'étanchéité, laquelle cavité réceptacle est délimitée sur le côté d'en face par une vitre (20),
la surface extérieure (17) de la paroi arrière (5) située entre les nervures (3) n'étant pas revêtue de matériau d'étanchéité,
les nervures (3) étant orientées parallèles aux vitres (20) ou inclinées les unes en direction des autres,
**caractérisé en ce que**
pour que la cavité réceptacle (24) soit suffisamment grande, la partie de la paroi arrière (5) qui se trouve respectivement hors des nervures (3) est configurée en gradin (28) situé plus bas.

2. Élément d'espacement selon la revendication 1, **caractérisé en ce que** les nervures (3) présentent une longueur (L1) d'au minimum 1,5 mm.

3. Élément d'espacement selon la revendication 2, **caractérisé en ce que** les nervures (3) présentent une longueur (L1) d'au maximum 5 mm.

4. Élément d'espacement selon la revendication 2, **caractérisé en ce que** les nervures (3) d'un élément d'espacement incurvable présentent une longueur (L1) comprise entre 1,5 et 3 mm.

5. Élément d'espacement selon l'une des revendications 1 à 4, **caractérisé en ce que** le profilé creux fermé présente une cavité intérieure (4) de section rectangulaire, sachant qu'en direction de la cavité inter-vitres (21), la cavité intérieure (4) est délimitée par une paroi intérieure (6) dotée de perforations (14), et que les parois latérales (10) forment avec les vitres voisines (20) une cavité intermédiaire (23) recevant le matériau d'étanchéité.

6. Élément d'espacement selon la revendication 5, **caractérisé en ce que** l'angle inférieur (25) de la paroi latérale (10) a été modelé et qu'il forme un point de délimitation (26) inférieur pour la cavité intermédiaire (23).

7. Élément d'espacement selon la revendication 5, **caractérisé en ce que** le matériau d'étanchéité dans la cavité intermédiaire (23) est un matériau d'étanchéité primaire, qu'il s'agit de préférence de butyle, et que le matériau d'étanchéité présent dans la cavité réceptacle (24) est un matériau d'étanchéité secondaire, de préférence du polysulfide, polyuréthane ou silicone.

8. Élément d'espacement selon l'une des revendications 1 à 7, **caractérisé en ce que** la surface visible (7) de la paroi intérieure (6) du profilé creux (1) est dotée de deux rainures bouvetées (15), dans lesquelles engrènent les extrémités des nervures (3) du profilé creux (1') lorsqu'on empile les profilés creux (1, 1').

9. Élément d'espacement selon l'une des revendications précédentes 1 à 8, **caractérisé en ce qu'**il est en métal, de préférence en aluminium ou en un alliage d'aluminium.

10. Élément d'espacement selon l'une des revendications précédentes 1 à 8, **caractérisé en ce qu'**il est en métal, de préférence en acier ou en acier inoxydable.

11. Élément d'espacement selon l'une des revendications précédentes 1 à 8, **caractérisé en ce qu'**il se compose de matière plastique coextrudée.
